# EUROPÄISCHE PATENTSCHRIFT

(11) **EP 2 986 442 B1**
(45) Veröffentlichungstag und Bekanntmachung des Hinweises auf die Patenterteilung: **19.02.2020**
(21) Anmeldenummer: 14710325.3
(22) Anmeldetag: 17.03.2014
(51) Int. Cl.: B30B 11/16, B02C 4/30

(54) **PRESSWALZE**
PRESS ROLLER
CYLINDRE PRESSEUR

(30) Priorität: 17.04.2013 DE 102013103880
(43) Veröffentlichungstag der Anmeldung: 24.02.2016
(73) Patentinhaber: Maschinenfabrik Köppern GmbH. & Co. KG, 45529 Hattingen (DE)
(72) Erfinder: HÖFTER, Axel, 49716 Meppen (DE); HABERMANN, Kai-Uwe, 45481 Mülheim (DE); THIERFELD, Andreas, 58300 Wetter (Ruhr) (DE); DE WELDIGE, Eggert, 42555 Velbert Langenberg (DE)
(74) Vertreter: von dem Borne, Andreas
(86) Internationale Anmeldenummer: PCT/EP2014/055330
(87) Internationale Veröffentlichungsnummer: WO 2014/170076

(56) Entgegenhaltungen:
- EP-A1- 0 418 550
- DE-A1- 2 536 668
- DE-A1- 4 344 206
- DE-A1- 19 910 265
- US-A- 3 969 062

## Beschreibung

Die Erfindung betrifft eine Presswalze für eine Walzenpresse, insbesondere zum Brikettieren, Kompaktieren oder Mahlen von körnigem Material, mit einem Walzenkern und einem umfangsseitig auf dem Walzenkern befestigten Walzenmantel, der sich aus mehreren über den Umfang verteilten Segmenten mit einander zugewandten Endflächen zusammensetzt, wobei die Segmente stirnseitig umlaufende Spannschultern mit ersten Spannflächen aufweisen und wobei die Segmente stirnseitig mit jeweils zumindest einem Befestigungsring lösbar an dem Walzenkern befestigt sind, welcher die Spannschultern der Segmente übergreift. - Bevorzugt handelt es sich um eine Presswalze für eine Walzenpresse zum Heißbrikettieren oder Heißkompaktieren, z. B. Heißbrikettieren oder Heißkompaktieren von direkt reduziertem Eisen (DRI). Körniges Material meint im Rahmen der Erfindung auch staubiges oder pulvriges Material. Bei den (beidseitigen) Endflächen handelt es sich um die Flächen, welche das jeweilige Segment in Umfangsrichtung begrenzen. Eine Endfläche eines Segmentes ist folglich einer Endfläche eines in Umfangsrichtung benachbarten bzw. folgenden Segmentes zugewandt. Die Endflächen sind achsparallel orientiert und sie werden von Walzenachse und Walzenradius aufgespannt und durch den inneren Durchmesser und den äußeren Durchmesser des Segmentes begrenzt.

Eine Walzenpresse weist in der Regel zwei gegensinnig rotierende Presswalzen auf. Beim Brikettieren oder Kompaktieren wird das körnige Schüttgut zwischen den Walzen verdichtet. Dazu ist der Walzenmantel, welcher aus den Segmenten zusammengesetzt ist, mit Presswerkzeugen, die Formmulden für das Brikettieren oder Kompaktieren aufweisen können, ausgerüstet. Die Erfindung umfasst aber auch Presswalzen mit Segmenten, die mit einer sonstigen Verschleißschutzschicht versehen sind, z. B. für das Zerkleinern von Material. Insbesondere beim Heißbrikettieren oder Heißkompaktieren werden die Presswalzen durch das zu verarbeitende Material hohen Temperaturen ausgesetzt, so dass auch die Segmente selbst hohe Temperaturen annehmen. Dieses gilt z. B. bei der Verarbeitung von reduzierten Eisenerzen oder Eisenschwamm, bei denen die Temperaturen bis zu 900 °C betragen können. Bei hohen Temperaturen unterliegen die Segmente bzw. deren Presswerkzeuge in der Regel einem Verschleiß. Um den Verschleiß zu begrenzen, werden solche Presswalzen bzw. deren Mäntel in der Regel gekühlt, z. B. mittels Wasserkühlung. Es ist seit langem bekannt, z. B. in die Spannringe der Walzen Kühlkanäle zu integrieren.

Da die (Werkzeug-)Segmente in der Regel einem Verschleiß unterliegen, sind sie lösbar und folglich austauschbar auf dem Walzenkern befestigt. Die Befestigung erfolgt mit Hilfe beidseitiger Befestigungsringe, die auch als Klemmringe oder Spannringe bezeichnet werden und die beidseitigen Spannschultern der Segmente übergreifen. An die Stabilität dieser Segmente werden in der Praxis hohe Anforderungen gestellt, da sie hohen Belastungen unterliegen.

Eine Walzenpresse zum Heißkompaktieren und Heißbrikettieren von Schüttgütern mit Presswalzen mit Segmenten ist z. B. aus der DE 25 36 670 A1 bekannt. Die Segmente sind mit Ansätzen bzw. Schultern versehen, an denen Befestigungsmittel angreifen, mit denen die Segmente auf dem Walzenkern befestigt sind. Als Befestigungsmittel sind bei dieser vorbekannten Ausführungsform klappbare am Walzenkern gelagerte Klemmbügel vorgesehen, die über einen Zugbolzen gegen das Segment gepresst sind. Als Befestigungsmittel werden alternativ auch gekühlte Schrumpfringe, radial angeordnete Schrauben oder dergleichen vorgeschlagen.

Die Befestigung der Segmente mit Hilfe von Befestigungsringen bzw. Klemmringen, welche die Spannschultern der Segmente übergreifen, ist auch aus der Dokument DE 43 44 206 A1 bekannt. Die Spannschultern haben in der Regel über den gesamten Umfangsbereich des Segmentes denselben Querschnitt. Die Spannbolzen sind im Bereich der Endflächen zwischen zwei aneinander angrenzenden Segmenten angeordnet. Dazu sind in die Endflächen geeignete Nuten eingearbeitet, welche die Spannbolzen aufnehmen. Die bekannten Ausführungsformen haben sich grundsätzlich bewährt, sie sind jedoch hinsichtlich ihrer Stabilität und Haltbarkeit weiterentwicklungsfähig. - Hier setzt die Erfindung ein.

Der Erfindung liegt die Aufgabe zugrunde, eine Presswalze für eine Walzenpresse der eingangs beschriebenen Art zu schaffen, welche sich bei einfachem Aufbau und einfacher Montage durch eine hohe Stabilität und Haltbarkeit der Segmente auszeichnet, so dass hohe Standzeiten für die Segmente gewährleistet sind.

Zur Lösung dieser Aufgabe lehrt die Erfindung bei einer gattungsgemäßen Presswalze für eine Walzenpresse der eingangs beschriebenen Art, dass die Segmente an ihren Stirnflächen und/oder Spannschultern in den den Endflächen zugeordneten Stirnflächen-Randbereichen äußere Materialverstärkungen aufweisen, welche bezogen auf die erste Spannfläche in radialer Richtung und bezogen auf die Stirnfläche in axialer Richtung nach außen vorstehen, so dass in Umfangsrichtung zwischen zwei Materialverstärkungen jeweils eine taschenartige Einformung gebildet ist, wobei in den taschenartigen Einformungen die ersten Spannflächen angeordnet sind, gegen welche zweite Spannflächen des Befestigungsrings anliegen. Dabei ist es vorteilhaft, wenn der Befestigungsring über den Umfang verteilt mehrere, jeweils einem Segment zugeordnete Spannvorsprünge aufweist, welche z. B. die ersten Spannflächen aufweisen und sich lediglich über einen Teil des Umfangs eines Segmentes erstrecken und in die taschenartigen Einformungen der Segmente eingreifen. Bevorzugt weist jedes Segment eine taschenartige Einformung auf und der Spannring weist eine Vielzahl von Spannvorsprüngen auf, wobei jedem Segment ein Spannvorsprung zugeordnet ist. Es liegt jedoch auch im Rahmen der Erfindung, dass ein Segment mehrere taschenartige Einformungen aufweist und/oder dass einem Segment mehrere Spannvorsprünge zugeordnet sind oder dass einer taschenartigen Einformung mehrere Spannvorsprünge zugeordnet sind.

Die Erfindung geht dabei von der Erkenntnis aus, dass sich die Stabilität und damit die Standzeit der Segmente erhöhen lässt, wenn die Segmente gezielt mit (äußeren) Materialverstärkungen ausgerüstet werden. Dieser Überlegung liegt die Tatsache zugrunde, dass der Befestigungsring nicht zwingend über den gesamten Umfang mit den Segmenten verspannt werden muss, so dass eine lokal begrenzte Verspannung mit Hilfe z. B. der beschriebenen Spannvorsprünge ausreicht. So ist es möglich, die Segmente mit zusätzlichen Materialverstärkungen und folglich Verdickungen auszurüsten, da in diesen Bereichen keine Spannflächen für eine Verspannung zur Verfügung gestellt werden müssen. Auf diese Weise lässt sich die Stabilität der Segmente in besonders kritischen Bereichen erheblich verbessern, so dass die Standzeit erhöht wird. Der Spannring hat folglich eine Ausgestaltung im Sinne eines Kronenrings mit kronenartigen Vorsprüngen, die bevorzugt in radialer Richtung nach innen (das heißt in Richtung zur Walzenachse hin) vom Spannkragen vorstehen und außerdem in achsparalleler Richtung nach innen (das heißt in Richtung zum Segment hin) vom Spannring bzw. dessen Basisring vorstehen. Bei einer solchen Ausgestaltung lassen sich nun hervorragend die beschriebenen Materialverstärkungen realisieren, welche die Verspannung nicht beeinträchtigen und die Stabilität der Segmente erhöhen.

Besonders bevorzugt erfolgt die Befestigung des Befestigungsrings im Sinne einer Verspannung mittels achsparalleler Spannbolzen, das heißt, der Befestigungsring wird mittels achsparalleler Spannbolzen gegen die Segmente verspannt. Dabei kann auch vorgesehen sein, dass die ersten Spannflächen und/oder die zweiten Spannflächen zur Erzeugung einer radialen Spannkraft im Zuge des Verspannens der achsparallelen Spannbolzen schräg zur Walzenachse orientiert sind. Die Spannschultern weisen folglich in grundsätzlich bekannter Weise erste Spannflächen auf und der Spannring weist in ebenfalls bekannter Weise zweite Spannflächen auf, das heißt die Spannflächen des Spannrings drücken im Zuge der Montage auf die Spannflächen der Spannschultern, so dass die Segmente auf dem Walzenkern verspannt werden. Durch die schrägen Flächen werden die in achsparalleler Richtung aufgebrachten Spannkräfte folglich in radiale Kräfte verstärkt, so dass eine einwandfreie Fixierung der Segmente auf dem Walzenkern gewährleistet ist. Zusätzlich zu dieser kraftschlüssigen Verbindung ist jedoch bevorzugt vorgesehen, dass die Segmente auch formschlüssig auf dem Walzenkern gehalten werden. Dazu können die Segmente innenumfangsseitig und der Walzenkern außenumfangsseitig geeignete Formschlusselemente (Vorsprünge und Ausnehmungen) aufweisen, so dass z. B. eine Nut-/Federverbindung zwischen Segmenten und Walzenkern verwirklicht ist. Nach einem weiteren Vorschlag der Erfindung ist vorgesehen, dass die Segmente jeweils zumindest eine achsparallele Durchbrechung für die Spannbolzen aufweisen, welche bezogen auf die Erstreckung in Umfangsrichtung zwischen den beiden Endflächen des Segmentes angeordnet ist, z. B. mittig zwischen den beiden Endflächen. Dabei geht die Erfindung von der Erkenntnis aus, dass sich die Stabilität und damit die Standzeit der Segmente weiter erhöhen lässt, wenn die Spannbolzen, mit dem die beiden Befestigungsringe unter Zwischenschaltung der Segmente gegeneinander verspannt werden, nicht im Bereich der Endflächen und folglich zwischen zwei aufeinander folgenden Segmenten angeordnet sind, sondern wenn eine Durchbrechung für den Spannbolzen in das Segment integriert wird, z. B. mittig zwischen den beiden Endflächen angeordnet wird, und zwar bezogen auf die Erstreckung in Umfangsrichtung. Diese optionalen Maßnahmen haben zur Folge, dass in die Endflächen der Segmente keine achsparallelen Nuten, Vorsprünge oder dergleichen eingeformt werden müssen, welche im montierten Zustand einen Spannbolzen aufnehmen. Durch diese Maßnahmen werden mögliche Schwachstellen der Segmente insbesondere im Bereich der Endflächen vermieden, so dass die Stabilität der Segmente weiter erhöht wird. Das Einbringen der achsparallelen Durchbrechungen z. B. als Bohrung gelingt mit einfachen technischen Mitteln, ohne dass die Stabilität des Segmentes beeinträchtigt wird. Ebenso ist eine einfache Verspannung auf diese Weise möglich. Alternativ werden aber auch Ausführungsformen erfasst, bei denen die Spannbolzen in herkömmlicher Weise zwischen den Segmenten angeordnet sind.

Die eingangs beschriebenen, erfindungswesentlichen Materialverstärkungen sind bevorzugt beidseitig der Durchbrechung (für den Spannbolzen) angeordnet, so dass die Durchbrechung bevorzugt zwischen den Materialverstärkungen im Bereich der taschenartigen Einformung angeordnet ist. Der beschriebene Spannring wirkt folglich mit seinen Spannvorsprüngen bevorzugt lediglich in einem zentralen Bereich auf die Segmente, wobei in diesem zentralen Bereich auch die Spannbolzen positioniert sind.

Der Befestigungsring (Spannring) weist bevorzugt einen die Spannschulter der Segmente übergreifenden Spannkragen mit den zweiten Spannflächen auf, welche gegen korrespondierende erste Spannflächen der Spannschultern der Segmente verspannt werden. Dabei sind die Spannvorsprünge an dem Spannkragen angeordnet und sie stehen bevorzugt in radialer Richtung nach innen vom Spannkragen vor und in achsparalleler Richtung nach innen vom Spannring bzw. einem Basisring des Spannrings.

Wie beschrieben werden die Befestigungsringe bevorzugt mit Hilfe von Spannbolzen verspannt. Die erfindungsgemäße Ausgestaltung mit den beschriebenen Materialverstärkungen und den dazwischen angeordneten taschenartigen Einformungen der Segmente lässt sich jedoch alternativ auch mit Befestigungsringen realisieren, die durch Schrumpfen im Sinne eines thermischen Querverbundes fixiert werden. Die Erfindung umfasst folglich auch solche Ausführungsformen, bei welchen der Befestigungsring auf die Segmente bzw. deren Spannschultern aufgeschrumpft wird.

Ein weiterer Vorschlag der Erfindung betrifft die Ausgestaltung der Endflächen des Segmentes. Es wurde bereits erläutert, dass im Bereich der Endflächen auf Nuten oder dergleichen für die Führung der Spannbolzen verzichtet werden kann. Dennoch kann eine gewisse Kontur der Endflächen zweckmäßig sein, und zwar um die Bogenlänge der Kontaktfläche zwischen Segment und Kern zu vergrößern und somit die Gefahr des Kippens bei asymmetrischer Lasteinwirkung zu verringern. So weist die eine Endfläche des Segmentes z. B. eine Nase und die andere Endfläche des Segmentes eine korrespondierende Tasche auf, wobei die Nase eines Segmentes ähnlich einer Nut-/Federverbindung in eine korrespondierende Tasche des angrenzenden bzw. folgenden Segmentes eingreift. Auf diese Weise wird eine verlängerte Standfläche der Segmente auf den Kern realisiert. Diese einer Nut-/Federverbindung ähnliche Ausgestaltung bezieht sich im Wesentlichen auf den zentralen Bereich der Endfläche. Die Endflächen sind folglich in den den Stirnseiten zugeordneten Endflächen-Randbereichen, das heißt beidseitig der Nase/Tasche über die gesamte radiale Dicke des Segmentes und in radialer Richtung oberhalb der Nasen/Taschen über die gesamte axiale Dicke des Segmentes eben und folglich stufenlos ausgebildet. Durch eine solche im Wesentlichen ebene/stufenlose Ausgestaltung der Randbereiche der Endflächen werden Schwachstellen vermieden und damit ein besonders stabiler Aufbau realisiert.

Gegenstand der Erfindung ist auch eine Walzenpresse mit zwei Presswalzen der beschriebenen Art. Die erfindungswesentlichen Presswalzen werden folglich besonders bevorzugt in Kombination innerhalb einer Walzenpresse unter Schutz gestellt. Eine solche Walzenpresse kann bevorzugt für das Brikettieren und/oder Kompaktieren von körnigem Material, insbesondere für das Heißbrikettieren/Heißkompaktieren ausgelegt sein.

Im Folgenden wird die Erfindung anhand einer lediglich ein Ausführungsbeispiel darstellenden Zeichnung näher erläutert. Es zeigen:
- **Fig. 1**: eine schematisch vereinfachte Darstellung einer Presswalze in einer perspektivischen Ansicht,
- **Fig. 2**: einen perspektivischen Ausschnitt aus dem Gegenstand nach Fig. 1,
- **Fig. 3**: den Gegenstand nach Fig. 2 in einer Seitenansicht,
- **Fig. 4**: ein erfindungsgemäßes Segment der Presswalze nach Fig. 1 in einer perspektivischen Darstellung,
- **Fig. 5**: eine stirnseitige Seitenansicht des Gegenstandes nach Fig. 4.

Fig. 1 zeigt eine Presswalze für eine Walzenpresse, insbesondere für das Brikettieren oder Kompaktieren und besonders bevorzugt für das Heißbrikettieren oder Heißkompaktieren von körnigem Material. Eine solche Presswalze besteht in ihrem grundsätzlichen Aufbau aus einem Walzenkern 1 und einem auf dem Walzenkern 1 befestigten Walzenmantel, der sich aus mehreren, über den Umfang verteilten Segmenten 2 zusammensetzt, wobei diese Segmente 2 achsparallele Endflächen 3 aufweisen. Die Segmente 2 können außenumfangsseitig profiliert sein; im Ausführungsbeispiel weisen sie Formmulden 4 für die Brikettierung oder Kompaktierung auf. Diese Formwerkzeuge/Formmulden 4 sind einstückig/einteilig in das jeweilige Segment 2 eingearbeitet. Jedes Segment 2 weist eine stirnseitig umlaufende Spannschulter 5 auf.

Die Befestigung der Segmente 2 auf dem Walzenkern 1 erfolgt mit Hilfe zweier Befestigungsringe 6, die auch als Klemmringe oder Spannringe bezeichnet werden. Sie sind in Fig. 2 dargestellt. Die beiden Befestigungsringe 6 werden beidseitig stirnseitig aufgesetzt, so dass sie die Spannschultern 5 der Segmente 2 übergreifen. Dabei werden die beiden Befestigungsringe 6 mittels achsparalleler Spannbolzen 7 gegeneinander und damit auch gegen die zwischen den Befestigungsringen angeordneten Segmente 2 verspannt. Die Spannschultern 5 weisen dabei erste Spannflächen 8 auf und der Spannring 6 weist zweite Spannflächen 9 auf. Um im Zuge des Verspannens der achsparallelen Spannbolzen 7 eine radiale Spannkraft erzeugen zu können, sind die erste Spannfläche 8 und die zweite Spannfläche 9 schräg zur Walzenachse orientiert. Die mit Hilfe der Spannbolzen 7 aufgebrachte axiale bzw. achsparallele Spannkraft wird folglich verstärkt in eine radiale Spannkraft umgelenkt, so dass eine einwandfreie Befestigung der Segmente 2 auf dem Walzenkern 1 gewährleistet wird. Dabei kann zusätzlich eine formschlüssige Verbindung zwischen den Segmenten 2 und dem Walzenkern 1 realisiert sein, indem z. B. innenumfangsseitig (bzw. unterseitige) Formschlusselemente der Segmente 2 in außenumfangsseitige Formschlusselemente des Walzenkerns 1 eingreifen (und/oder umgekehrt). Jedenfalls kommt dem Verspannen der Segmente 2 mit Hilfe des Befestigungsrings 6 und den Spannbolzen 7 im Rahmen des dargestellten Ausführungsbeispiels besondere Bedeutung zu. Der Befestigungsring 6 ist als im Querschnitt profilierter Ring ausgestaltet. Er weist einerseits einen umlaufenden Basisring 6a und andererseits einen umlaufenden Spannkragen 6b auf, so dass er einen im Wesentlichen L-förmigen Querschnitt aufweist. Dieser umlaufende Spannkragen 6b übergreift mit den zweiten Spannflächen 9 die Spannschultern 5 der Segmente 2, so dass die zweiten Spannflächen 9 des Spannrings 6 gegen die ersten Spannflächen 8 der Spannschultern 5 gepresst werden.

Die Segmente 2 weisen jeweils eine achsparallele Durchbrechung 10 auf, durch welche die Spannbolzen 7 hindurchgeführt sind. Diese achsparallelen Durchbrechungen 10 sind bezogen auf die Erstreckung in Umfangsrichtung jeweils zwischen den beiden Endflächen 3 eines Segmentes 2 angeordnet. Im Ausführungsbeispiel ist die Durchbrechung 10 eines Segmentes 2 mittig bezogen auf die Erstreckung in Umfangsrichtung zwischen den beiden Endflächen 3 dieses Segmentes angeordnet. Die Durchbrechungen 10 sind als Bohrungen ausgestaltet und sie erstrecken sich über die gesamte Breite der Segmente 2, so dass die Spannbolzen die Segmente vollständig durchgreifen. Auf diese Weise können die beiden Befestigungsringe 6 beidseitig der Segmente miteinander unter Zwischenschaltung der Segmente 2 verspannt werden.

Der Spannring 6 ist im Ausführungsbeispiel nicht über den gesamten Umfang mit einem konstanten Querschnitt ausgebildet, sondern der Spannring 6 weist lokal begrenzte Spannvorsprünge 11 auf. Der Spannring 6 weist folglich über den Umfang verteilt mehrere, jeweils einem Segment 2 zugeordnete Spannvorsprünge 11 auf, wobei diese Spannvorsprünge 11 jeweils die zweiten Spannflächen 9 aufweisen. Die Spannvorsprünge 11 erstrecken sich folglich lediglich über einen Teil der Bogenlänge eines Segmentes 2, so dass die Krafteinleitung von dem Spannring 6 nicht vollumfänglich (bzw. vollflächig), sondern lediglich lokal begrenzt im Bereich der Spannvorsprünge 11 erfolgt.

Die Segmente 2 weisen an ihren Stirnflächen 12 und ihren Spannschultern 5 (bzw. im Übergangsbereich zwischen Stirnfläche 12 und Spannschulter 5) äußere Materialverstärkungen 13 auf. Diese Materialverstärkungen 13 stehen bezogen auf die erste Spannfläche 8 in radialer Richtung und bezogen auf die Stirnfläche 12 in axialer Richtung nach außen vor, so dass in Umfangsrichtung zwischen zwei Materialverstärkungen 13 eines Segmentes 2 jeweils eine taschenartige Einformung 14 vorgesehen ist. In diesen taschenartigen Einformungen 14 sind die ersten Spannflächen 8 der Segmente 2 angeordnet, d. h. der Spannring 6 greift mit seinen lokal begrenzten Spannvorsprüngen 11 in diese taschenartigen Einformungen 14 der Segmente. Die Materialverstärkungen 13, welche in den den Endflächen zugeordneten Stirnflächen-Randbereichen der Segmente 2 angeordnet sind, stören folglich die einwandfreie Verspannung nicht. Sie sorgen für eine Erhöhung der Stabilität im Bereich besonders beanspruchter Bereiche des Segmentes. Der Spannring 6 ist folglich gleichsam kronenartig ausgebildet. Im Bereich dieser lokal begrenzten Spannvorsprünge 11 ist unterseitig die zweite Spannfläche 9 realisiert, wobei diese zweite Spannfläche 9 wie auch die erste Spannfläche 8 der Segmente 2 innerhalb der Taschen 14 schräg bezogen auf die Walzenachse angeordnet ist.

Im Übrigen ist in den Figuren erkennbar, dass zwei in Umfangsrichtung hintereinander angeordnete Segmente ineinander greifen. Dazu weist die eine Endfläche 3 eines Segmentes 2 eine in Umfangsrichtung vorkragende Nase 15 auf, während die gegenüberliegende Endfläche 3 desselben Segmentes 2 eine korrespondierende und in Umfangsrichtung zurückspringende Tasche 16 aufweist, so dass die Nase 16 eines Segmentes ähnlich einer Nut-Feder-Verbindung in die korrespondierende Tasche 16 des in Umfangsrichtung angrenzenden Segmentes eingreift. Abgesehen von diesen Elementen (Nasen 15 / Taschen 16) sind die Endflächen 3 eben bzw. plan und folglich stufenfrei ausgestaltet. Insbesondere kann auf Profilierungen für die Spannbolzen bzw. Spannstangen 7 verzichtet werden, da diese Spannbolzen erfindungsgemäß durch zentrale Durchbrechungen innerhalb des Segmentes 2 geführt sind. Auf diese Weise können die Endflächen 3 insbesondere in den den Stirnseiten zugeordneten Endflächen-Randbereichen, nämlich beidseitig der Nasen und Taschen über die gesamte radiale Dicke des Segmentes und in radialer Richtung oberhalb der Nasen/Taschen über die gesamte axiale Dicke des Segmentes eben und folglich stufenlos ausgebildet werden. Hierdurch werden Einkerbungen und Vorsprünge vermieden, was zur Festigkeitssteigerung und Haltbarkeitssteigerung der einzelnen Segmente beiträgt.

In den Figuren ist eine Ausführungsform dargestellt, bei welcher der Befestigungsring 6 mittels Spannbolzen 7 gegen die Segmente 2 verspannt wird. Die Erfindung umfasst aber auch Ausführungsformen, bei denen der Befestigungsring auf die Segmente bzw. deren Spannschultern aufgeschrumpft wird. Dies ist in den Figuren nicht dargestellt.

## Patentansprüche

1. Presswalze für eine Walzenpresse, insbesondere zum Brikettieren, Kompaktieren oder Mahlen von körnigem Material,
mit einem Walzenkern (1) und einem umfangsseitig auf dem Walzenkern (1) befestigten Walzenmantel, der sich aus mehreren über den Umfang verteilten Segmenten (2) mit einander zugewandten Endflächen (3) zusammensetzt, wobei die Segmente (2) stirnseitig umlaufende Spannschultern (5) mit ersten Spannflächen (8) aufweisen und
wobei die Segmente (2) stirnseitig mit jeweils zumindest einem Befestigungsring (6) lösbar an dem Walzenkern (1) befestigt sind, welcher die Spannschultern (5) der Segmente (2) übergreift,
**dadurch gekennzeichnet, dass** die Segmente (2) an ihren Stirnflächen (12) und/oder Spannschultern (5) in den den Endflächen (3) zugeordneten Stirnflächen-Randbereichen äußere Materialverstärkungen (13) aufweisen, welche bezogen auf die erste Spannfläche (8) in radialer Richtung und bezogen auf die Stirnfläche (12) in axialer Richtung nach außen vorstehen, so dass in Umfangsrichtung zwischen zwei Materialverstärkungen jeweils eine taschenartige Einformung (14) gebildet ist, wobei in den taschenartigen Einformungen (14) die ersten Spannflächen (8) angeordnet sind, gegen welche zweite Spannflächen (9) des Befestigungsrings (6) anliegen.

2. Presswalze nach Anspruch 1, **dadurch gekennzeichnet, dass** der Befestigungsring (6) auf die Segmente (2) bzw. deren Spannschultern (5) aufgeschrumpft wird.

3. Presswalze nach Anspruch 1, **dadurch gekennzeichnet, dass** der Befestigungsring (6) mittels achsparalleler Spannbolzen (7) gegen die Segmente (2) verspannt ist / wird.

4. Presswalze nach einem der Ansprüche 1 bis 3, **dadurch gekennzeichnet, dass** die ersten Spannflächen (8) und/oder die zweiten Spannflächen (9) zur Erzeugung einer radialen Spannkraft, z. B. im Zuge des Verspannens der achsparallelen Spannbolzen (7) oder im Zuge des Aufschrumpfens, schräg zur Walzenachse orientiert sind.

5. Presswalze nach einem der Ansprüche 1 bis 4, **dadurch gekennzeichnet, dass** der Befestigungsring (6) über den Umfang verteilt mehrere, jeweils einem Segment (2) zugeordnete Spannvorsprünge (11) aufweist, welche z. B. die ersten Spannflächen (8) aufweisen und sich lediglich über einen Teil des Umfangs der Bogenlänge eines Segmentes (2) erstrecken und in die taschenartigen Einformungen (14) der Segmente (2) eingreifen.

6. Presswalze nach einem der Ansprüche 3 bis 5, **dadurch gekennzeichnet, dass** die Segmente (2) jeweils zumindest eine achsparallele Durchbrechung (10) für die Spannbolzen (7) aufweisen, welche bezogen auf die Erstreckung in Umfangsrichtung zwischen den beiden Endflächen (3) des Segmentes angeordnet ist, z. B. mittig zwischen den beiden Endflächen.

7. Presswalze nach einem der Ansprüche 3 bis 6, **dadurch gekennzeichnet, dass** die Materialverstärkungen (13) beidseitig der Durchbrechung (10) angeordnet sind, so dass die Durchbrechung (10) zwischen den Materialverstärkungen (13) im Bereich der taschenartigen Einformung (14) angeordnet ist.

8. Presswalze nach einem der Ansprüche 1 bis 7, **dadurch gekennzeichnet, dass** der Befestigungsring (6) einen die Spannschulter (5) der Segmente (2) übergreifenden Spannkragen (6b) mit den zweiten Spannflächen (9) aufweist, welche gegen korrespondierende erste Spannfläche (8) der Spannschultern (5) der Segmente (2) verspannt werden.

9. Presswalze nach einem Ansprüche 1 bis 8. **dadurch gekennzeichnet, dass** die Spannvorsprünge (11) an dem Spannkragen (6b) angeordnet sind und bevorzugt in radialer Richtung nach innen vom Spannkragen (6b) vorstehen und in achsparalleler Richtung nach innen vom Spannring (6) bzw. einem Basisring (6a) des Spannrings (6) vorstehen.

10. Presswalze nach einem der Ansprüche 1 bis 9, **dadurch gekennzeichnet, dass** in den Befestigungsring zumindest ein Kühlkanal integriert ist.

11. Walzenpresse mit zwei Presswalzen nach einem der Ansprüche 1 bis 10.

## Claims

1. Press roller for a roller press, more particularly for the briquetting, compacting or grinding of granular material,
with a roller core (1) and, circumferentially fastened on the roller core 1, a roller shell, which is composed of a plurality of segments (2) distributed over the circumference with end surfaces (3) facing each other,
wherein frontally the segments (2) comprise circumferential clamping shoulders (5) with first clamping surfaces (8) and
wherein frontally the segments (2) are each detachably fastened to the roller core (1) with a fastening ring (6) which spans the clamping shoulders (5) of the segments (2),
**characterised in that** on their front surfaces (12) and/or clamping shoulders (5) the segments (2) comprise, in the front surface edge areas facing the end surfaces (3), outer material reinforcements (13) which protrude outwards in the radial direction in relation to the first clamping surface (8) and in the axial direction in relation to the end surface (12), so that in the circumferential direction between each two material reinforcements a pocket-like indent (14) is formed, wherein in the pocket-shaped indents (14) the first clamping surfaces (8) are arranged, abutting which are second clamping surfaces (9) of the fastening ring (6).

2. Press roller according to claim 1 **characterised in that** the fastening ring (6) is shrunk onto the segments (2) and/or the clamping shoulders (5).

3. Press roller according to claim 1 **characterised in that** the fastening ring (6) is clamped against the segments (2) by means of axially parallel clamping bolts (7).

4. Press roller according to any one of claims 1 to 3 **characterised in that** in order to produce a radial clamping force, e.g. during the course of clamping the axially parallel clamping bolts (7) or during the course of shrinking on, the first clamping surfaces (8) and/or the second clamping surfaces (9) are orientated obliquely to the roller axis.

5. Press roller according to any one of claims 1 to 4 **characterised in that** the fastening ring (6) comprises several clamping projections (11) distributed over the circumference which are each assigned to one segment (2) and, for example, comprise the first clamping surfaces (8) and only extend over a part of the arc length of a segment (2) and engage in the pocket-like indents (14) of the segments (2).

6. Press roller according to any one of claims 3 to 5 **characterised in that** the segments (2) each have at least one axially parallel aperture (10) for the clamping bolts (7), which in relation to the extent in the circumferential direction is arranged between the two end surfaces (3) of the segment, e.g. centrally between the two end surfaces.

7. Press roller according to any one of claims 3 to 6, **characterised in that** the material reinforcements (13) are arranged on both sides of the aperture (10) so that the aperture (10) is arranged between the material reinforcements (13) in the area of the pocket-like indent (14).

8. Press roller according to any one of claims 1 to 7 **characterised in that** spanning the clamping shoulder (5) of the segments (2), the fastening ring (6) comprises a clamping collar (6b) with the second clamping surfaces (9) which are clamped against corresponding first clamping surfaces (8) of the clamping shoulders (5) of the segments (2).

9. Press roller according to any one of claims 1 to 8 **characterised in that** the clamping projections (11) are arranged on the clamping collar (6b) and preferably in the radial direction project inwards from the clamping collar (6b) and in the axially parallel direction project inwards from the clamping ring (6) or a base ring (6a) of the clamping ring (6).

10. Press roller according to any one of claims 1 to 9 **characterised in** at that at least one cooling channel is integrated into the fastening ring.

11. Roller press with two press rollers according to any one of claims 1 to 10.

## Revendications

1. Cylindre presseur, destiné à une presse à cylindres, notamment pour agglomérer, compacter ou broyer une matière granuleuse,
comprenant un noyau de cylindre (1) et une enveloppe de cylindre, fixée sur le côté circonférentiel du noyau de cylindre (1), qui se compose de plusieurs segments (2), distribués sur la circonférence avec des surfaces d'extrémité (3) qui se font face,
les segments (2) comportant des épaulements de serrage (5) périphériques sur la face frontale, pourvus de premières surfaces de serrage (8) et
sur la face frontale, les segments (2) étant fixés de manière amovible sur le noyau de cylindre (1), avec chaque fois au moins une bague de fixation (6), laquelle recouvre les épaulements de serrage (5) des segments (2),
**caractérisé en ce que** les segments (2) comportent sur leurs faces frontales (12) et/ou épaulements de serrage (5) dans les zones marginales des faces frontales associées aux surfaces d'extrémité (3) des renforts de matière (13) externes, lesquels saillissent vers l'extérieur dans la direction radiale, en rapport à la première surface de serrage (8) et dans la direction axiale, en rapport à la face frontale (12), de telle sorte que dans la direction circonférentielle, entre deux renforts de matière soit créée respectivement une empreinte (14) en forme de poche, dans les empreintes (14) en forme de poches étant placées les premières surfaces de serrage (8), contre lesquelles s'appuient des deuxièmes surfaces de serrage (9) de la bague de fixation (6).

2. Cylindre presseur selon la revendication 1, **caractérisé en ce qu'**on frette la bague de fixation (6) sur les segments (2) ou sur leurs épaulements de serrage (5).

3. Cylindre presseur selon la revendication 1, **caractérisé en ce que** la bague de fixation (6) est contrainte/ on la contraint au moyen de boulons de serrage (7) parallèles à l'axe contre les segments (2).

4. Cylindre presseur selon l'une quelconque des revendications 1 à 3, **caractérisé en ce que** pour générer une force de serrage radiale, par exemple au cours de la contrainte des boulons de serrage (7) parallèles à l'axe ou au cours du frettage, les premières surfaces de serrage (8) et/ou les deuxièmes surfaces de serrage (9) sont orientées en oblique par rapport à l'axe du cylindre.

5. Cylindre presseur selon l'une quelconque des revendications 1 à 4, **caractérisé en ce que** la bague de fixation (6) comporte en distribution circonférentielle plusieurs saillies de serrage (11), respectivement associées à un segment (2), qui comportent par exemple les premières surfaces de serrage (8) et ne s'étendent que sur une partie de la circonférence de la longueur d'arc d'un segment (2) et qui s'engagent dans les empreintes (14) en forme de poches des segments (2).

6. Cylindre presseur selon l'une quelconque des revendications 3 à 5, **caractérisé en ce que** les segments (2) comportent respectivement au moins un ajour (10) parallèle à l'axe pour les boulons de serrage (7), lequel, en rapport à l'extension dans la direction circonférentielle est placé entre les deux surfaces d'extrémité (3) du segment, par exemple au centre, entre les deux surfaces d'extrémité.

7. Cylindre presseur selon l'une quelconque des revendications 3 à 6, **caractérisé en ce que** les renforts de matière (13) sont placés de part et d'autre de l'ajour (10), de sorte que l'ajour (10) soit placé entre les renforts de matière (13), dans la zone des empreintes (14) en forme de poches.

8. Cylindre presseur selon l'une quelconque des revendications 1 à 7, **caractérisé en ce que** la bague de fixation (6) comporte une collerette de serrage (6b) recouvrant l'épaulement de serrage (5) des segments (2), pourvue des deuxièmes surfaces de serrage (9) que l'on contraint contre la première surface de serrage (8) correspondante des épaulements de serrage (5) des segments (2).

9. Cylindre presseur selon l'une quelconque des revendications 1 à 8, **caractérisé en ce que** les saillies de serrage (11) sont placées sur la collerette de serrage (6b) et débordent de préférence dans la direction radiale vers l'intérieur à partir de la collerette de serrage (6b) et dans la direction parallèle à l'axe débordent vers l'intérieur à partir de la bague de serrage (6) ou d'une bague de base (6a) de la bague de serrage (6).

10. Cylindre presseur selon l'une quelconque des revendications 1 à 9, **caractérisé en ce que** dans la bague de fixation est intégré au moins un canal de refroidissement.

11. Presse à cylindres, comprenant deux cylindres presseurs selon l'une quelconque des revendications 1 à 10.
